# EUROPÄISCHE PATENTSCHRIFT

(11) **EP 2 230 374 B1**
(45) Veröffentlichungstag und Bekanntmachung des Hinweises auf die Patenterteilung: **20.07.2016**
(21) Anmeldenummer: 10156543.0
(22) Anmeldetag: 15.03.2010
(51) Int. Cl.: E06B 3/62

(54) **Strangförmiges Dichtungsprofil**
String-shaped seal profile
Profil d'étanchéité en forme de tronçon

(30) Priorität: 20.03.2009 DE 102009001703
(43) Veröffentlichungstag der Anmeldung: 22.09.2010
(73) Patentinhaber: Semperit AG Holding, 1031 Wien (AT)
(72) Erfinder: Däuschinger, Gerhard, 94234, Viechtach (DE); Schwaiberger, Gerhard, 94560, Offenberg (DE)
(74) Vertreter: Müller Schupfner & Partner Patent- und Rechtsanwaltspartnerschaft mbB

(56) Entgegenhaltungen:
- DE-A1- 19 506 246

## Beschreibung

Die vorliegende Erfindung betrifft ein strangförmiges Dichtungsprofil gemäß dem Oberbegriff des Anspruchs 1 sowie ein Dichtungssystem, welches ein solches strangförmiges Dichtungsprofil aufweist.

Die FR 1 242 975 zeigt ein Dichtungsprofil mit einem Ankerfuß. Aus den Druckschriften DE 297 14 204 U1, DE 94 15 923 U1 und DE 38 43 357 A1 sind Dichtungsprofile mit Ankerfüßen bekannt, in denen jeweils ein Hohlraum vorgesehen ist. Die Hohlräume weisen dabei unterschiedliche Formen bzw. Ausgestaltungen auf, ohne dass in irgendeiner Weise ausgeführt wäre, wie sich die Ausgestaltung des Hohlraums auf die aufzubringende Eindruckkraft beim Eindrücken des entsprechenden Dichtungsprofils in die zugehörige Aufnahmenut auswirkt. Es hat sich immer wieder herausgestellt, dass es bei der Montage von strangförmigen Dichtungsprofilen in den entsprechenden Aufnahmenuten schwierig ist, die Dichtungsprofile in die Aufnahmenuten einzudrücken, da relativ hohe Eindruckkräfte von ca. 800 bis 900 N/m erforderlich sind.

Die DE 19 506 246 A1 zeigt eine Profildichtung gemäß dem Oberbegriff des Anspruchs 1 aus elastischem Material zur Abdichtung der Glasscheibe gegenüber den Profilen eines Fensters, mit einem Profilgrundkörper und angeformtem Verankerungskeil, wobei sich an den Profilkörper eine Dichtlippe anschließt.

Der vorliegenden Erfindung liegt daher die Aufgabe zugrunde, ein strangförmiges Dichtungsprofil vorzuschlagen, bei dem die Montagekräfte beim Eindrücken des Dichtungsprofils in die zugehörige Aufnahmenut reduziert sind.

Diese Aufgabe wird mit einem strangförmigen Dichtungsprofil gemäß Anspruch 1 sowie mit einem ein solches strangförmiges Dichtungsprofil enthaltenen Dichtungssystem gemäß Anspruch 16 gelöst. Vorteilhafte Weiterbildungen der Erfindung sind Gegenstand der abhängigen Ansprüche.

Das erfindungsgemäße strangförmige Dichtungsprofil weist einen Ankerfuß auf, mit dem er in eine hinterschnittene Aufnahmenut eines Profils eingeführt, insbesondere eingerastet, werden kann. Beispiele von solchen Profilen sind Fenster oder Türen. An den Ankerfuß schließt sich ein Übergangsabschnitt an, der sich wiederum in einem Sockelabschnitt fortsetzt. In dem Ankerfuß und dem Übergangsabschnitt befindet sich ein Hohlraum, der im Wesentlichen geschlossen ist. "Im Wesentlichen geschlossen" bedeutet hier, dass der Hohlraum selbst dann, wenn unbeabsichtigt kleine Öffnungen oder Risse vorhanden sind, die eine Verbindung zur Außenwelt herstellen und die beispielsweise während des Herstellungsvorgangs oder des Gebrauchs entstehen, als geschlossen anzusehen ist. Der Hohlraum weist einen ersten Hohlraumabschnitt auf, der eine im Wesentlichen konstante erste lichte Weite aufweist. "Im Wesentlichen konstante lichte Weite" soll hier bedeuten, dass kleine Abweichungen von einer konstanten lichten Weite bzw. von einer konstanten Innenabmessung des Hohlraums immer noch als die Konstanz der lichten Weite nicht beeinträchtigend angesehen werden. Solche kleinen Abweichungen können beispielsweise durch Toleranzen beim Herstellungsvorgang, durch entsprechende Temperatureinflüsse oder Verformungen, die eventuell stattgefunden haben, entstanden sein. Die vorliegende Erfindung zeichnet sich dadurch aus, dass der Hohlraum des Weiteren einen zweiten Hohlraumabschnitt aufweist, der eine, wiederum im Wesentlichen konstante, zweite lichte Weite aufweist, wobei die zweite lichte Weite kleiner als die erste lichte Weite ist. Der Hohlraum umfasst somit in anderen Worten zwei Hohlraumabschnitte, die jeweils im Querschnitt durch die Längserstreckung des Dichtungsprofilstrangs im Wesentlichen ein Rechteck bilden. Auch Abrundungen an den Enden des Hohlraums oder an den Übergängen von einem Hohlraumabschnitt zum anderen Hohlraumabschnitt sind nicht in der Weise anzusehen, dass deshalb die lichte Weite nicht mehr konstant wäre. Durch die erfindungsgemäße Ausgestaltung des mit dem Hohlraum versehenen strangförmigen Dichtungsprofils können die erforderlichen Montagekräfte zum Eindrücken des Dichtungsprofils in eine entsprechende Aufnahmenut erheblich reduziert werden.

Gemäß einer vorteilhaften Ausführungsform der Erfindung erstreckt sich der erste Hohlraumabschnitt zumindest über die ganze Ausdehnung des Übergangsabschnitts, wobei sich der zweite Hohlraumabschnitt erfindungsgemäß im Bereich des Ankerfußes befindet. Da bei dieser Ausführungsform der Hohlraumabschnitt mit der kleineren lichten Weite im Bereich des Ankerfußes und damit im Bereich desjenigen Teiles des Dichtungsprofils befindet, das als erstes in die Aufnahmenut eingedrückt wird, kann die hierfür aufzuwendende Eindrückkraft nochmals reduziert werden.

Vorzugsweise ist der erste Hohlraumabschnitt in der vom zweiten Hohlraumabschnitt abgewandten Richtung durch eine zumindest im Wesentlichen ebene erste Begrenzungsfläche begrenzt. Darüber hinaus ist vorzugsweise der zweite Hohlraumabschnitt in der vom ersten Hohlraumabschnitt abgewandten Richtung durch eine im Wesentlichen ebene zweite Begrenzungsfläche begrenzt. "Im Wesentlichen ebene Begrenzungsfläche" bedeutet hier, dass es bevorzugt ist, dass die betreffende Begrenzungsfläche so eben wie möglich ist, wobei auch leicht konkave oder konvexe Flächen oder nur leicht unregelmäßige Flächen hierunter zu verstehen sind.

Die Eindrückkräfte können noch weiter reduziert werden, wenn der erste Hohlraumabschnitt mit seiner ersten lichten Weite nicht in einer Art Stufe in den zweiten Hohlraumabschnitt mit seiner zweiten lichten Weite, die kleiner als die erste lichte Weite ist, übergeht, sondern dass sich zwischen diesen beiden Hohlraumabschnitten ein dritter Hohlraumabschnitt befindet, dessen lichte Weite kontinuierlich bzw. stetig von der ersten lichten Weite in die zweite lichte Weite übergeht, so dass ein möglichst abgerundeter Übergang vom ersten zum zweiten Hohlraumabschnitt gebildet wird.

Es ist bevorzugt, dass der Sockelabschnitt zwei Anlageabschnitte aufweist, die sich jeweils nach außen voneinander weg erstrecken. Die beiden Sockelabschnitte sind in Richtung zum Ankerfuß hin jeweils durch eine Auflagefläche begrenzt, die im Zuge des Eindrückens des Ankerfußes in die Aufnahmenut in Anlage an das Profil gelangen sollen bzw. können, in dem sich die Aufnahmenut befindet. Die beiden Auflageflächen erstrecken sich in einer Ebene, also senkrecht von einer Mittelebene des Dichtungsprofils weg. Derartige Dichtungsprofile sind in vielen Fällen in einer Richtung senkrecht zu ihrer Längserstreckung symmetrisch. Somit ist diese Mittelachse auch gleichzeitig die Symmetrieachse. Zur Vereinfachung der Darstellung und Beschreibung wird nachstehend davon ausgegangen, dass die Dichtungsprofile symmetrisch sind. Es bleibt jedoch festzuhalten, dass auch nichtsymmetrische Dichtungsprofile als zur Erfindung gehörig angesehen werden. Durch die erfindungsgemäße Ausgestaltung der Anlageabschnitte wird eine gute Dichtung zu dem die Aufnahmenut enthaltenden Profil hergestellt, welches üblicherweise beidseits der Aufnahmenut so gestaltet ist, dass die angrenzenden Flächen in einer Ebene verlaufen. Sollten diese Flächen jedoch in einem Winkel zueinander angeordnet sein, ist es empfehlenswert, dass die Auflageflächen der Anlageabschnitte entsprechend im gleichen Winkel angeordnet sind.

Wenn die erste Begrenzungsfläche und die beiden Auflageflächen der Anlageabschnitte in einer Ebene liegen, also miteinander fluchten, lassen sich ideale Spannungsverläufe innerhalb des Querschnitts der Profildichtung während des Eindrückens der Profildichtung in die Aufnahmenut erzielen. Somit wird das Eindrücken des Dichtungsprofils in die Aufnahmenut erleichtert und das Dichtungsprofil hierbei mechanisch nicht so stark beansprucht.

Der Ankerfuß weist vorzugsweise zwei Rastvorsprünge auf, die sich nach außen hin, also voneinander weg, erstrecken. Üblicherweise sind diese Rastvorsprünge symmetrisch zueinander bezüglich der Symmetrieebene, welche in Erstreckungsrichtung des Dichtungsprofilstrangs verläuft. Die Rastvorsprünge sind in Richtung zum Sockelabschnitt hin jeweils durch eine Rastfläche begrenzt. Diese beiden Rastflächen liegen in dem Zustand, in dem der Ankerfuß in die Aufnahmenut eingedrückt ist, an den Vorsprüngen der Aufnahmenut, welche die Hinterschneidung bilden, an. Somit wird bei einem versuchten Herausziehen des Dichtungsprofils bzw. des Ankerfußes aus der Aufnahmenut eine gewisse Federwirkung erzielt, welche die für das Entfernen des Ankerfußes aus der Aufnahmenut erforderlichen Ausreißkräfte erhöht. In anderen Worten wird hierdurch die Ausreißfestigkeit erhöht, was bei geeigneter Auslegung der Geometrie etwa 50 % der gemäß dem Stand der Technik üblichen Ausreißkräfte erreichen kann.

Es ist vorteilhaft, wenn sich die beiden Rastflächen in einer Ebene erstrecken, da üblicherweise die zugeordneten Flächen an den die Hinterschneidung bildenden Flächen der Aufnahmenuten ebenfalls als sich in einer Ebene befindliche Flächen ausgebildet sind. Sollte das erfindungsgemäße Dichtungsprofil bei Aufnahmenuten eingesetzt werden, deren diesbezügliche Flächen in einem Winkel zueinander angeordnet sind, ist es empfehlenswert, die Rastflächen des Dichtungsprofils entsprechend auszugestalten bzw. anzuordnen.

Die beiden Rastvorsprünge ragen von dem Übergangsabschnitt vorzugsweise um eine Länge weg, die etwa 5 bis 13 % der zweiten lichte Weite beträgt, wobei die Länge weiter vorzugsweise 8 bis 10 %, besonders vorzugsweise etwa 9,1 %, der zweiten lichten Weite beträgt. Durch eine entsprechende Auslegung der Rastvorsprünge kann die Federwirkung und damit die Ausreißfestigkeit optimiert werden.

Es ist vorteilhaft, wenn der Ankerfuß an demjenigen seiner Enden, das vom Sockelabschnitt abgewandt ist, einen sich vom Sockel abschnitt weg erstreckenden Vorsprung aufweist. Der Vorsprung erstreckt sich somit zwischen den beiden Rastvorsprüngen. Die Begrenzungslinien des Vorsprungs sind - im Querschnitt des Ankerfußes betrachtet - vorzugsweise geradlinig, können aber auch konkav oder konvex sein, und laufen auf eine gemeinsame Spitze zu. Selbstverständlich kann eine derartige Spitze auch abgerundet sein. Durch diese sich verjüngende Ausgestaltung des Ankerfußes wird das Eindrücken des Ankerfußes in die Aufnahmenut erleichtert.

Es ist besonders bevorzugt, wenn der Vorsprung im Bereich seiner Spitze in Richtung vom Sockelabschnitt zur Spitze hin eine Wandstärke aufweist, die etwa 45 bis 100 % der zweiten lichten Weite beträgt, wobei eine Wandstärke im Bereich von etwa 63 bis 83 % bevorzugt und von etwa 73 % der zweiten lichten Weite besonders bevorzugt ist. Hierdurch kann eine weitere Reduzierung der zum Eindrücken des Dichtungsprofils in die Aufnahmenut erforderlichen Kräfte erzielt werden, ohne die Stabilität bzw. Formhaltigkeit des Ankerfußes beim Eindrücken allzu sehr zu beeinträchtigen.

Die Eindrückkräfte für den Ankerfuß können noch weiter reduziert werden, wenn die erste lichte Weite ein Verhältnis zur zweiten lichten Weite aufweist, das im Bereich von etwa 1,5 bis 2,5, insbesondere im Bereich von etwa 1,9 bis 2,1 aufweist, wobei ein Verhältnis von etwa 2,0 besonders bevorzugt ist.

Eine weitere Reduzierung der Eindrückkräfte lässt sich erreichen, wenn die Höhe des ersten Hohlraumabschnitts ein Verhältnis zur Höhe des zweiten Hohlraumabschnitts aufweist, das im Bereich von etwa 2,0 bis 3,0 liegt, wobei ein Bereich von etwa 2,4 bis 2,6 bevorzugt und ein Verhältnis von etwa 2,5 besonders bevorzugt ist. Der Ausdruck "Höhe" bedeutet in diesem Zusammenhang die Dimension in der Erstreckungsrichtung vom Sockelabschnitt zur Spitze hin. In dem Fall, in dem zwischen dem ersten und dem zweiten Hohlraumabschnitt noch ein dritter Hohlraumabschnitt vorgesehen ist, soll hierbei die Höhe des ersten bzw. des zweiten Hohlraumabschnitts jeweils bis zur Mitte des dritten Hohlraumabschnitts gemessen werden bzw. als bis zu dieser Mitte reichend definiert sein.

Vorzugsweise weist der Übergangsabschnitt im Bereich des ersten Hohlraumabschnitts eine Wandstärke auf, die etwa 45 bis 100 %, vorzugsweise etwa 63 bis 83 %, und weiter vorzugsweise etwa 73 %, der zweiten lichten Weite beträgt.

Die eingangs genannte Aufgabe wird auch mittels eines Dichtungssystems gelöst, welches zum einen ein strangförmiges Dichtungsprofil gemäß vorstehender Dastellung aufweist und zum anderen ein Profil aufweist, welches eine mit einer Hinterschneidung versehene Aufnahmenut zur Aufnahme des Ankerfußes besitzt.

Um das Eindrücken des Ankerfußes durch die Hinterschneidung der Aufnahmenut hindurch noch Weiter zu erleichtern, ist es bevorzugt, dass der Ankerfuß zwei Rastvorsprünge aufweist, die sich nach außen hin - also voneinander weg - erstrecken. Dabei weist jeder Rastvorsprung eine Gesamtlänge auf, die kleiner als die halbe lichte Weite der Aufnahmenut an der schmalsten Stelle der Hinterschneidung ist. Hierbei wird unter Gesamtlänge der Abstand zwischen dem äußersten Ende jedes Rastvorsprungs bis zu seinem Ende am Hohlraum des Ankerfußes verstanden. Durch diese Anordnung wird vermieden, dass sich während des Eindrückvorgangs die inneren Wandungen des Hohlraums berühren und somit ein Eindrücken des Ankerfußes in die Aufnahmenut erschweren.

Weitere Vorteile, Merkmale und Besonderheiten der vorliegenden Erfindung ergeben sich aus der nachstehenden Darstellung und Beschreibung vorteilhafter Ausführungsformen. Es zeigen:
- Fig. 1: eine erste Ausführungsform des erfindungsgemäßen strangförmigen Dichtungsprofils im Querschnitt,
- Fig. 2: eine zweite Ausführungsform des erfindungsgemäßen Dichtungsprofils im Querschnitt; und
- Fig. 3: eine Ausführungsform eines nicht erfindungsgemäßen Dichtungsprofils im Querschnitt.

Derartige Dichtungsprofile werden üblicherweise in einem Strang als Endlosware hergestellt, wobei die Richtung längs des Strangs die Erstreckungsrichtung bzw. Längsrichtung darstellt. Die hierzu senkrechte Ebene bildet dabei die Querschnittsebene, wobei die Rechts-Links-Richtung in den Figuren als Breitenrichtung bezeichnet und die Oben-Unten-Richtung als Höhenrichtung bezeichnet wird. Solche strangförmigen Dichtungsprofile sind in vielen Fällen symmetrisch zu einer Mittelachse, wie es auch in den Figuren dargestellt ist, wobei in den jeweiligen Querschnitten die Höhenrichtung die Symmetrieebene darstellt. Selbstverständlich ist die Erfindung auch bei nicht-symmetrischen strangförmigen Dichtungsprofilen anwendbar. Zur Vereinfachung der Darstellung und Erläuterung wird jedoch nachfolgend von einer symmetrischen Ausgestaltung der strangförmigen Dichtungsprofile ausgegangen. Außerdem werden alle Erläuterungen hinsichtlich der in den Figuren dargestellten Querschnitte - also hinsichtlich einer zweidimensionalen Darstellung - angegeben und nicht auf die tatsächliche dreidimensionale Ausgestaltung, da sich in der in den Zeichnungen nicht dargestellten Richtung nichts ändert.

Fig. 1 zeigt eine erste Ausführungsform des erfindungsgemäßen strangförmigen Dichtungsprofils 10 im Querschnitt. Das Dichtungsprofil 10 untergliedert sich in drei Teilbereiche: Zum ersten einen Ankerfuß 20, der zum Einsetzen in eine Aufnahmenut 80 eines Profils 90 bestimmt ist, wobei er mit einer Hinterschneidung der Aufnahmenut 80 verrastet wird, worauf später noch eingegangen wird; zum zweiten einen Übergangsabschnitt 30, der sich an den Ankerfuß 20 anschließt; und zum dritten einen sich an den Übergangsabschnitt 30 anschließenden Sockelabschnitt 40, der dann den hier nicht näher dargestellten eigentlichen Dichtungsabschnitt umfasst.

Der Ankerfuß 20 ist näherungsweise dreieckig mit abgerundeten Ecken ausgebildet. An seinem oberen Ende weist der Ankerfuß 20 links und rechts jeweils einen abgerundeten Rastvorsprung 22 auf, deren Oberseite jeweils von einer Rastfläche 23 begrenzt wird. Das untere Ende des Ankerfußes 20 wird durch eine abgerundete Spitze 27 gebildet. Zwischen der Spitze 27 und den Rastvorsprüngen 22 verläuft der Ankerfuß 20 gemäß Darstellung in Fig. 1 mit geradlinigen Begrenzungslinien. Der Anschluss von den abgerundeten Ecken der Rastvorsprünge 22 zur abgerundeten Spitze 27 kann jedoch auch konvex, konkav oder mit mehreren konvexen und/oder konkaven Abschnitten gebildet sein. Oberhalb des Ankerfußes 20 schließt sich unmittelbar ein Übergangsabschnitt 30 an, der die Verbindung zu einem darüberliegenden Sockelabschnitt 40 darstellt. Der Sockelabschnitt 40 weist hier einen nach links und einen nach rechts abstehenden Anlageabschnitt 42 auf, die jeweils zum Ankerfuß hin durch eine Auflagefläche 44 begrenzt sind. An der Oberseite des Sockelabschnitts 40 schließt sich die hier nicht dargestellte eigentliche Dichtung - oftmals auch als Dichtlippe bezeichnet - an.

Innerhalb des Übergangsabschnitts 30 und des Ankerfußes 20 erstreckt sich ein Hohlraum 50, der sich in drei Hohlraumabschnitte untergliedert: Ein erster, oben gelegener Hohlraumabschnitt 52 ist durch zwei gerade, hier senkrecht verlaufend dargestellte Seitenflächen 51 sowie eine ebenfalls gerade verlaufende, hier oben dargestellte Begrenzungsfläche 53 begrenzt. Die Ecken zwischen den Seitenflächen 51 und der Begrenzungsfläche 53 sind abgerundet, was jedoch nicht notwendigerweise so sein muss. Da die beiden Seitenflächen 51 gerade verlaufen, ist die lichte Weite H des ersten, oberen Hohlraumabschnitts 52 konstant bzw. im Wesentlichen konstant. Das untere Ende des Hohlraums 50 bildet ein zweiter Hohlraumabschnitt 54, der nach links und rechts durch zwei ebenfalls eben verlaufende, senkrechte, Seitenflächen 59 begrenzt wird. Das untere Ende des zweiten Hohlraums 54 wird durch eine ebene zweite Begrenzungsfläche 55 begrenzt. Da die beiden Seitenflächen 59 gerade verlaufen, begrenzen sie den zweiten Hohlraumabschnitt 54 mit einer konstanten zweiten lichten Weite G. Den Übergang zwischen dem ersten Hohlraumabschnitt 52 und dem zweiten Hohlraumabschnitt 54 bildet ein dritter Hohlraumabschnitt 56, der durch zwei schräg verlaufende Begrenzungsflächen 57 begrenzt wird. Diese Begrenzungsflächen 57 bilden einen kontinuierlichen bzw. gleitenden Übergang zwischen der lichten Weite H und der lichten Weite G der Hohlraumabschnitte 52 bzw. 54. Die Übergänge sind in Fig. 1 mit Abrundungen versehen, was zwar vorteilhaft, jedoch nicht zwangsweise erforderlich ist.

Unterhalb des Ankerfußes ist ein Profil 90 dargestellt, in dem eine Aufnahmenut 80 vorgesehen ist, in welche der Ankerfuß 20 eingeführt werden soll. Das Profil 90 weist an seiner Oberseite zwei Rastvorsprünge 92 auf, die sich aufeinander zu erstrecken und an ihrer Unterseite jeweils durch eine Rastfläche 94 begrenzt sind. Die beiden Rastvorsprünge 92 mit ihren Rastflächen 94 bilden mit der darunterliegenden Aufnahmenut 80 eine Hinterschneidung, welche über eine Eintrittsöffnung 82 mit einer lichten Weite D zugänglich ist. Das hinterschnittene Dichtungsprofil 90 wiederum bildet mit dem Dichtungsprofil 10 ein Dichtungssystem.

Wenn das Dichtungsprofil 10 von oben durch die Eintrittsöffnung 82 in die Aufnahmenut 80 eingedrückt wird, verformt sich zunächst der Ankerfuß 20 und der Übergangsabschnitt 30, der im Wesentlichen nur aus den zwei Wandabschnitten 32 besteht. Dabei werden die beiden Rastvorsprünge 22 und die Wandabschnitte 32 nach innen gebogen, so dass sich der Hohlraum 50 entsprechend verkleinert bzw. verschmälert. Die Verformung erfolgt im Zuge des Hindurchdrückens des Ankerfußes 20 bzw. von dessen Rastvorsprüngen 22 durch die Eintrittsöffnung 82 so stark, bis die beiden Rastvorsprünge 22 vollständig durch die Eintrittsöffnung hindurchgetreten sind und sich danach wieder beide nach außen bewegen können. Dieser Verformungsvorgang kann dann besonders effizient ausgeführt werden, wenn die beiden Rastvorsprünge 22 jeweils nur eine solche Dicke C aufweisen, die kleiner als die Hälfte der lichten Weite D der Eintrittsöffnung 82 ist. Auf diese Weise berühren sich die Seitenflächen 51 des ersten Hohlraumabschnitts 52 nicht, wenn der Ankerfuß 20 mit seinen Rastvorsprüngen 22 durch die Eintrittsöffnung 82 hindurch gepresst wird. Nachdem sich die beiden Rastvorsprünge 22 wieder nach außen bewegt haben, kommen die beiden sie nach oben begrenzenden Rastflächen 23 mit den beiden die Rastvorsprünge 92 nach unten begrenzenden Rastflächen 94 in Anlage, wodurch eine Abdichtung erzielt wird.

Die Kräfte, die erforderlich sind, um den Ankerfuß 20 durch die Eintrittsöffnung 82 in die Aufnahmenut 80 zu pressen, lassen sich optimieren, wenn die betreffenden Dimensionen aufeinander abgestimmt werden. Hierzu zählt neben der bereits dargestellten Relation zwischen der Länge C der Rastvorsprünge 22 und der lichten Weite D der Eintrittsöffnung 82 außerdem folgendes: Die zweite lichte Weite G des zweiten Hohlraumabschnitts 54 bildet zur ersten lichten Weite H des ersten Hohlraumabschnitts 52 ein Verhältnis von 1:2. Außerdem beträgt das Verhältnis der Höhe E des zweiten Hohlraumabschnitts 54 zur Höhe F des ersten Hohlraumabschnitts 52 1:2,5. Bei der in Fig. 1 dargestellten Ausführungsform bedeutet der Ausdruck "Höhe des ersten bzw. zweiten Hohlraumabschnitts jeweils die Abmessung von der jeweiligen zweiten Begrenzungsfläche 55 bzw. ersten Begrenzungsfläche 53 bis zur Mitte des dritten Hohlraumabschnitts 56. Ferner ist der Hohlraum 50 bzw. der erste Hohlraumabschnitt 52 im Übergangsabschnitt 30 durch zwei Wandabschnitte 32 begrenzt, welche die gleiche Wandstärke I wie der Abstand I zwischen der (abgerundeten) Spitze 27 des Ankerfußes 20 und der zweiten Begrenzungsfläche 55 aufweist. Diese Wandstärken I betragen vorzugsweise etwa 73 % der zweiten lichten Weite G. Darüber hinaus wird die Verformbarkeit auch dadurch verbessert, wenn die erste Begrenzungsfläche 53 des ersten Hohlräumabschnitts 52 in einer Ebene mit den beiden Auflageflächen 44 der Anlageabschnitte 42 des Sockelabschnitts 40 liegen.

Ein einfaches Eindrücken des Ankerfußes 20 in die Aufnahmenut 80 ohne unsymmetrisches Verbiegen des Ankerfußes 20 und des Übergangsabschnitts 30 sowie ein gleichmäßiges Anliegen der Rastvorsprünge 22 an den Rastvorsprüngen 92 wird dadurch ermöglicht, wenn sich die beiden Rastflächen 23 in einer Ebene erstrecken, sich insbesondere senkrecht zur Mittelachse erstrecken.

Fig. 2 zeigt eine zweite Ausführungsform des erfindungsgemäßen Dichtungsprofils im Querschnitt. Diese zweite Ausführungsform ähnelt in vielerlei Hinsicht der ersten Ausführungsform. Die jeweils übereinstimmenden Details werden zur Vermeidung von überflüssigen Wiederholungen nicht erneut erläutert. Die Unterschiede zur ersten Ausführungsform stellen sich wie folgt dar: Der Hohlraum 50 weist nur die beiden Hohlraumabschnitte 52 und 54 auf, jedoch keinen dazwischenliegenden Hohlraumabschnitt 56. Während der Übergang vom ersten Hohlraumabschnitt 52 zum zweiten Hohlraumabschnitt 54 bei der ersten Ausführungsform durch den dritten Hohlraumabschnitt 56 kontinuierlich bzw. stetig und damit fließend ist, erfolgt der Übergang vom ersten Hohlraumabschnitt 52 zum zweiten Hohlraumabschnitt 54 bei der zweiten Ausführungsform stufenförmig. Ein weiterer Unterschied besteht darin, dass sich der erste Hohlraumabschnitt 52 an seinem oberen Ende leicht in den Sockelabschnitt 40 hinein erstreckt. Das heißt, die erste Begrenzungsfläche 53 liegt nicht in einer Ebene mit den beiden Auflageflächen 44 der Anlageabschnitte 42 des Sockelabschnitts 40. Außerdem sind die beiden Übergänge von den Rastvorsprüngen 22 zur auch hier abgerundeten Spitze 27 nicht geradlinig, sondern sie verlaufen konkav, weshalb die Spitze hier ausgeprägter ist.

In Fig. 3 ist eine dritte Ausführungsform eines nicht erfindungsgemäßen Dichtungsprofils dargestellt. Die jeweils übereinstimmenden Details werden zur Vermeidung von überflüssigen Wiederholungen nicht erneut erläutert. Diese dritte Ausführungsform unterscheidet sich von der ersten Ausführungsform nur dadurch, dass der Hohlraum 50 umgekehrt in dem Ankerfuß 20 und dem Übergangsabschnitt 30 angeordnet ist. In anderen Worten befindet sich bei dieser dritten Ausführungsform der zweite Hohlraumabschnitt 54 mit seiner lichten Weite G oben, während sich der erste Hohlraumabschnitt 52 mit seiner lichten Weite H unten befindet. Außerdem befindet sich der Hohlraum 50 insgesamt etwas weiter von der Spitze 27 des Ankerfußes entfernt.

Sobald die beiden Rastvorsprünge 22 durch die Eintrittsöffnung 82 hindurchgetreten sind und somit mit den Rastvorsprüngen 92 des Profils 90 verrastet sind, bildet diese Anordnung eine Art Feder, wenn versucht wird, den Ankerfuß 20 wieder durch die Eintrittsöffnung 82 aus der Aufnahmenut 80 herauszuziehen. Diese Federwirkung erhöht die Ausreißfestigkeit des erfindungsgemäßen Dichtungsprofils. Die vorstehend dargelegte Abstimmung der einzelnen Dimensionen untereinander kann darüber hinaus nicht nur die Eindrückkräfte minimieren, sondern kann auch die Ausreißfestigkeit verbessern.

Mit dem erfindungsgemäßen Dichtungsprofil 10 ist es möglich, die zum Eindrücken des Ankerfußes 20 in die Aufnahmenut 80 erforderlichen Eindrückkräfte um 50 bis 55 % gegenüber den bisher bekannten Dichtungsprofilen zu verringern. Während bisher ungefähr 800 N/m an Eindruckkräften erforderlich waren, sind es bei dem erfindungsgemäßen Dichtungsprofil erfahrungsgemäß weniger als 400 N/m. Um etwa denselben Faktor, jedoch um mindestens 25 bis 35 %, können hierbei die Ausreißkräfte bzw. die Ausreißfestigkeit erhöht werden, was sehr wichtig für ein dauerhaftes Verbleiben des Dichtungsprofils in der Aufnahmehut ist.

Erfindungsgemäß kann somit beispielsweise ein Dichtungsprofil geschaffen werden, das von dem ankerfußseitigen Ende des Sockelabschnitts 40 bis zur Spitze 27 etwa 4,3 mm misst, wobei der Hohlraum 50 eine Gesamthöhe E + F von etwa 3,5 mm aufweist. Hierbei besitzen die Rastvorsprünge 22 jeweils eine Gesamtlänge C von etwa 1,5 mm und ragen etwa 1 ± 0,4 mm nach außen vor, und die Wandstärken im Übergangsabschnitt 30 sowie an der Spitze 27 betragen etwa 0,8 ± 0,3 mm. Dementsprechend beträgt dann die lichte Weite D der Eintrittsöffnung 82 der Aufnahmenut 80 des Profils 90 etwa 3,2 mm.

Es ist festzuhalten, dass die unter Bezug auf die dargestellten und beschriebenen Ausführungsformen beschriebenen Merkmale die Erfindung, wie beispielsweise die Art und Lage der einzelnen Hohlraumabschnitte, Rastvorsprünge und Anlageflächen sowie deren Ausgestaltung im einzelnen, auch bei anderen Ausführungsformen vorhanden sein können, außer wenn es anders angegeben ist oder es sich aus technischen Gründen von selbst verbietet.

### Bezugszeichenliste

- 10: Dichtungsprofil
- 20: Ankerfuß
- 22: Rastvorsprung
- 23: Rastfläche
- 26: Vorsprung
- 27: Spitze
- 28: Begrenzungslinie
- 30: Übergangsabschnitt
- 32: Wandabschnitt
- 40: Sockelabschnitt
- 42: Anlageabschnitt
- 44: Auflagefläche
- 50: Hohlraum
- 51: Seitenfläche
- 52: erster Hohlraumabschnitt
- 53: erste Begrenzungsfläche
- 54: zweiter Hohlraumabschnitt
- 55: zweite Begrenzungsfläche
- 56: dritter Hohlraumabschnitt
- 57: Seitenwand
- 59: Seitenfläche
- 80: Aufnahmenut
- 82: Eintrittsöffnung
- 90: Profil
- 92: Rastvorsprung
- 94: Rastfläche
- C: Länge
- D: lichte Weite von 80
- E: Höhe von 54
- F: Höhe von 52
- G: lichte Weite von 54
- H: lichte Weite von 52

## Patentansprüche

1. Strangförmiges Dichtungsprofil (10), aufweisend
einen Ankerfuß (20) zum Einrasten in eine hinterschnittene Aufnahmenut (80) eines Profils (90);
einen sich an den Ankerfuß (20) anschließenden Übergangsabschnitt (30); und einen sich an den Übergangsabschnitt (30) anschließenden Sockelabschnitt (40); wobei sich in dem Ankerfuß (20) und in dem Übergangsabschnitt (30) ein im Wesentlichen geschlossener Hohlraum (50) erstreckt, wobei,
der Hohlraum (50) einen ersten Hohlraumabschnitt (52) aufweist, der eine im Wesentlichen konstante erste lichte Weite (H) aufweist, und im Querschnitt durch die Längserstreckung des Dichtungsprofils im Wesentlichen ein Rechteck bildet,
**dadurch gekennzeichnet, dass** der Hohlraum (50) einen zweiten Hohlraumabschnitt (54) aufweist, der eine im Wesentlichen konstante zweite lichte Weite (G) aufweist, die kleiner als die erste lichte Weite (H) ist, und
im Querschnitt durch die Längserstreckung des Dichtungsprofils im wesentlichen ein Rechteck bildet, und
wobei sich der zweite Hohlraumabschnitt (54) im Bereich des Ankerfußes (20) befindet.

2. Dichtungsprofil (10) nach Anspruch 1,
wobei sich der erste Hohlraumabschnitt (52) zumindest über die ganze Ausdehnung des Übergangsabschnitts (30) erstreckt.

3. Dichtungsprofil (10) nach Anspruch 1 oder 2,
wobei eine zumindest im Wesentlichen ebene erste Begrenzungsfläche (53) die Begrenzung des ersten Hohlraumabschnitts (52) in die vom zweiten Hohlraumabschnitt (54) abgewandte Richtung bildet.

4. Dichtungsprofil (10) nach einem der vorhergehenden Ansprüche,
wobei eine zumindest im Wesentlichen ebene zweite Begrenzungsfläche (55) die Begrenzung des zweiten Hohlraumabschnitts (54) in die vom ersten Hohlraumabschnitt (52) abgewandte Richtung bildet.

5. Dichtungsprofil (10) nach einem der vorhergehenden Ansprüche,
wobei der Hohlraum (50) zwischen dem ersten Hohlraumabschnitt (52) und dem zweiten Hohlraumabschnitt (54) einen dritten Hohlraumabschnitt (56) aufweist, dessen lichte Weite kontinuierlich von der ersten lichten Weite (H) in die zweite lichte Weite (G) übergeht.

6. Dichtungsprofil (10) nach einem der vorhergehenden Ansprüche,
wobei der Sockelabschnitt (40) zwei sich nach außen voneinander weg erstreckende Anlageabschnitte (42) aufweist, die in Richtung zum Ankerfuß (20) hin jeweils durch eine Auflagefläche (44) begrenzt sind, wobei sich die beiden Auflageflächen (44) in einer Ebene erstrecken und zur Anlage an ein die Aufnahmenut (80) enthaltendes Profil (90) bestimmt sind.

7. Dichtungsprofil (10) nach Anspruch 6,
wobei die erste Begrenzungsfläche (53) und die beiden Auflageflächen (44) in einer Ebene liegen.

8. Dichtungsprofil (10) nach einem der vorhergehenden Ansprüche,
wobei der Ankerfuß (20) zwei sich nach außen voneinander weg erstreckende Rastvorsprünge (22) aufweist, die in Richtung zum Sockelabschnitt (40) hin jeweils durch eine Rastfläche (23) begrenzt sind.

9. Dichtungsprofil (10) nach Anspruch 8,
wobei sich die beiden Rastflächen (23) in einer Ebene erstrecken.

10. Dichtungsprofil (10) nach Anspruch 8 oder 9,
wobei jeder Rastvorsprung (22) von dem Übergangsabschnitt (30) um eine Länge wegragt, die etwa 5 bis 13 %, insbesondere etwa 8 bis 10 %, bevorzugt etwa 9,1 %, der zweiten lichten Weite (G) beträgt.

11. Dichtungsprofil (10) nach einem der Ansprüche 8 bis 10,
wobei der Ankerfuß (20) an seinem vom Sockelabschnitt (40) abgewandten Ende einen sich zwischen den beiden Rastvorsprüngen (22) erstreckenden und sich vom Sockelabschnitt (40) weg erstreckenden Vorsprung (26) mit Begrenzungslinien aufweist, die im Querschnitt geradlinig, konkav oder konvex auf eine gemeinsame Spitze (27) zulaufend ausgebildet sind.

12. Dichtungsprofil (10) nach Anspruch 11,
wobei der Vorsprung (26) im Bereich der Spitze (27) eine Wandstärke (I) aufweist, die etwa 45 bis 100 %, insbesondere etwa 63 bis 83 %, bevorzugt etwa 73 %, der zweiten lichten Weite (G) beträgt.

13. Dichtungsprofil (10) nach einem der vorhergehenden Ansprüche,
wobei die erste lichte Weite (H) zur zweiten lichten Weite (G) ein Verhältnis im Bereich von 1,5 bis 2,5, insbesondere im Bereich von 1,9 bis 2,1, bevorzugt von etwa 2,0, aufweist.

14. Dichtungsprofil (10) nach einem der vorhergehenden Ansprüche,
wobei die Höhe (E) des ersten Hohlraumabschnitts (52) zur Höhe des zweiten Hohlraumabschnitts (54) ein Verhältnis im Bereich von 2,0 bis 3,0, insbesondere im Bereich von 2,4 bis 2,6, bevorzugt von etwa 2,5, aufweist.

15. Dichtungsprofil (10) nach einem der vorhergehenden Ansprüche,
wobei der Übergangsabschnitt (30) im Bereich des ersten Hohlraumabschnitts (52) eine Wandstärke (I) aufweist, die etwa 45 bis 100 %, insbesondere etwa 63 bis 83 %, bevorzugt etwa 73 %, der zweiten lichten Weite (G) beträgt.

16. Dichtungssystem, aufweisend
ein strangförmiges Dichtungsprofil (10) gemäß einem der Ansprüche 1 bis 15; und ein Profil (90), das eine hinterschnittene Aufnahmenut (80) zur Aufnahme des Ankerfußes (20) aufweist.

17. Dichtungssystem nach Anspruch 16,
wobei der Ankerfuß (20) zwei sich nach außen voneinander weg erstreckende Rastvorsprünge (22) mit jeweils einer Gesamtlänge (C) aufweist, wobei die Gesamtlänge (C) jedes Rastvorsprungs (22) kleiner ist als die halbe lichte Weite (D) der Aufnahmenut (80) an ihrer schmalsten Stelle der Hinterschneidung.

## Claims

1. Strand-shaped seal profile (10) having an anchor foot (20) for latch-fitting into an undercut receptacle groove (80) of a profile (90); a transition portion (30) which adjoins the anchor foot (20); and a base portion (40) which adjoins the transition portion (30); wherein a substantially closed cavity (50) extends in the anchor foot (20) and in the transition portion (30); wherein the cavity (50) has a first cavity portion (52) which has a substantially constant first clear breadth (H), forming substantially a rectangle in the cross section through the longitudinal extent of the seal profile, **characterized in that** the cavity (50) has a second cavity portion (54) which has a substantially constant second clear breadth (G) which is smaller than the first clear breadth (H), forming substantially a rectangle in the cross section through the longitudinal extent of the seal profile, and wherein the second cavity portion (54) is located in the region of the anchor foot (20).

2. Seal profile (10) according to Claim 1, wherein the first cavity portion (52) extends at least across the entire extent of the transition portion (30).

3. Seal profile (10) according to Claim 1 or 2, wherein an at least substantially flat first delimitation face (53) forms the delimitation of the first cavity portion (52) in the direction that faces away from the second cavity portion (54).

4. Seal profile (10) according to one of the preceding claims, wherein an at least substantially flat second delimitation face (55) forms the delimitation of the second cavity portion (54) in the direction that faces away from the first cavity portion (52).

5. Seal profile (10) according to one of the preceding claims, wherein the cavity (50) between the first cavity portion (52) and the second cavity portion (54) has a third cavity portion (56) of which the clear breadth continuously transitions from the first clear breadth (H) to the second clear breadth (G).

6. Seal profile (10) according to one of the preceding claims, wherein the base portion (40) has two bearing portions (42) which extend so as to outwardly diverge from one another and which in the direction towards the anchor foot (20) are each delimited by a contact face (44), wherein the two contact faces (44) extend in one plane and are intended for bearing on a profile (90) which contains the receptacle groove (80).

7. Seal profile (10) according to Claim 6, wherein the first delimitation face (53) and the two contact faces (44) lie in one plane.

8. Seal profile (10) according to one of the preceding claims, wherein the anchor foot (20) has two latch-fit protrusions (22) which extend so as to outwardly diverge from one another and which in the direction towards the base portion (40) are each delimited by a latch-fit face (23).

9. Seal profile (10) according to Claim 8, wherein the two latch-fit faces (23) extend in one plane.

10. Seal profile (10) according to Claim 8 or 9, wherein each latch-fit protrusion (22) protrudes from the transition portion (30) by a length which is approx. 5 to 13%, in particular approx. 8 to 10%, preferably approx. 9.1% of the second clear breadth (G).

11. Seal profile (10) according to one of Claims 8 to 10, wherein the anchor foot (20) on that end thereof that faces away from the base portion (40) has a protrusion (26) which extends between the two latch-fit protrusions (22) and away from the base portion (40) and which has delimitation lines which in the cross section are configured so as to be straight-lined, concave, or convex, tapering towards a common tip (27).

12. Seal profile (10) according to Claim 11, wherein the protrusion (26) in the region of the tip (27) has a wall thickness (I) which is approx. 45 to 100%, in particular approx. 63 to 83%, preferably approx. 73% of the second clear breadth (G).

13. Seal profile (10) according to one of the preceding claims, wherein the ratio of the first clear breadth (H) to the second clear breadth (G) is in the range from 1.5 to 2.5, in particular in the range from 1.9 to 2.1, preferably is approx. 2.0.

14. Seal profile (10) according to one of the preceding claims, wherein the ratio of the height (E) of the first cavity portion (52) to the height of the second cavity portion (54) is in the range from 2.0 to 3.0, in particular in the range from 2.4 to 2.6, preferably is approx. 2.5.

15. Seal profile (10) according to one of the preceding claims, wherein the transition portion (30) in the region of the first cavity portion (52) has a wall thickness (I) which is approx. 45 to 100%, in particular approx. 63 to 83%, preferably is approx. 73% of the second clear breadth (G).

16. Seal system having
a strand-shaped seal profile (10) according to one of Claims 1 to 15, and a profile (90) which has an undercut receptacle groove (80) for receiving the anchor foot (20).

17. Seal system according to Claim 16,
wherein the anchor foot (20) has two latch-fit protrusions (22) which extend so as to outwardly diverge from one another and which each have a total length (C), wherein the total length (C) of each latch-fit protrusion (22) is smaller than half the clear breadth (D) of the receptacle groove (80) at the narrowest point thereof on the undercut.

## Revendications

1. Profilé d'étanchéité en forme de cordon (10), comprenant un pied d'ancrage (20) destiné à être enclenché dans une rainure de réception (80) en contre-dépouille dans un profilé (90) ;
une portion de transition (30) qui se raccorde au pied d'ancrage (20) ; et une portion formant socle (40) qui se raccorde à la portion de transition ;
dans lequel une cavité essentiellement fermée (50) s'étend dans le pied d'ancrage (20) et dans la portion de transition (30),
dans lequel la cavité (50) comprend une première portion de cavité (52) qui a une première largeur libre (H) essentiellement constante, et forme essentiellement un rectangle en coupe transversale à travers l'extension longitudinale du profilé d'étanchéité,
**caractérisé en ce que**
la cavité (50) comprend une seconde portion de cavité (54) qui présente une seconde largeur libre (G) essentiellement constante, qui est plus petite que la première largeur libre (H), et forme essentiellement un rectangle en coupe transversale à travers l'extension longitudinale du profilé d'étanchéité, et
dans lequel la seconde portion de cavité (54) se trouve dans la région du pied d'ancrage (20).

2. Profilé d'étanchéité (10) selon la revendication 1,
dans lequel la première portion de cavité (52) s'étend au moins sur la totalité de l'extension de la portion de transition (30).

3. Profilé d'étanchéité (10) selon la revendication 1 ou 2,
dans lequel une première surface de limitation (53) au moins sensiblement plane forme la délimitation de la première portion de cavité (52) dans la direction détournée de la seconde portion de cavité (54).

4. Profilé d'étanchéité (10) selon l'une des revendications précédentes, dans lequel une seconde surface de limitation (55) au moins sensiblement plane forme la délimitation de la seconde portion de cavité (54) dans la direction détournée de la première portion de cavité (52).

5. Profilé d'étanchéité (10) selon l'une des revendications précédentes, dans lequel la cavité (50) comprend entre la première portion de cavité (52) et la seconde portion de cavité (54) une troisième portion de cavité (56), dont la largeur libre se transforme en continu depuis la première largeur libre (H) jusque dans la seconde largeur libre (G).

6. Profilé d'étanchéité (10) selon l'une des revendications précédentes, dans lequel la portion formant socle (40) comprend deux portions d'appui (42) s'étendant vers l'extérieur en éloignement l'une de l'autre, qui sont délimitées en direction du pied d'ancrage (20) chacune par une surface de contact (44), et les deux surfaces de contact (44) s'étendent dans un plan et sont destinées à venir en appui contre un profilé (90) qui contient la rainure de réception (80).

7. Profilé d'étanchéité (10) selon la revendication 6,
dans lequel la première surface de limitation (53) et les deux surfaces de contact (44) sont situées dans un plan.

8. Profilé d'étanchéité (10) selon l'une des revendications précédentes, dans lequel le pied d'ancrage (20) comporte deux saillies d'enclenchement (22) s'étendant vers l'extérieur en éloignement l'une de l'autre, qui sont limitées chacune par une surface d'enclenchement (23) en direction de la portion formant socle (40).

9. Profilé d'étanchéité (10) selon la revendication 8, dans lequel les deux surfaces d'enclenchement (23) s'étendent dans un plan.

10. Profilé d'étanchéité (10) selon la revendication 8 ou 9,
dans lequel chaque saillie d'enclenchement (22) s'étend en éloignement de la portion de transition (30) sur une longueur qui s'élève environ à 5 à 13 %, en particulier environ 8 à 10 %, de préférence environ 9,1 % de la seconde largeur libre (G).

11. Profilé d'étanchéité (10) selon l'une des revendications 8 à 10,
dans lequel le pied d'ancrage (20) comprend, à son extrémité détournée de la portion formant socle (40), une saillie qui s'étend entre les deux saillies d'enclenchement (22) et qui s'étend en éloignement de la portion formant socle (40), avec des lignes de limitation qui sont réalisées en coupe transversale sous forme rectiligne, concave ou convexe, et convergent vers une pointe commune (27).

12. Profilé d'étanchéité (10) selon la revendication 11,
dans lequel la saillie (26) présente, dans la région de la pointe (27), une épaisseur de paroi (1), qui s'élève environ à 45 à 100 %, en particulier environ 63 à 83 %, de préférence environ 73 % de la seconde largeur libre (G).

13. Profilé d'étanchéité (10) selon l'une des revendications précédentes, dans lequel la première largeur libre (H) présente par rapport à la seconde largeur libre (G) un rapport dans la plage de 1,5 à 2,5, en particulier dans la plage de 1,9 à 2,1, de préférence d'environ 2,0.

14. Profilé d'étanchéité (10) selon l'une des revendications précédentes, dans lequel la hauteur (E) de la première portion de cavité (52) présente par rapport à la hauteur de la seconde portion de cavité (54) un rapport dans la plage de 2,0 à 3,0, en particulier dans la plage de 2,4 à 2,6, et de préférence d'environ 2,5.

15. Profilé d'étanchéité (10) selon l'une des revendications précédentes, dans lequel la portion de transition (30) présente, dans la région de la première portion de cavité (52), une épaisseur de paroi (I), qui s'élève à environ 45 à 100 %, en particulier environ 63 à 83 %, et de préférence environ 73 % de la seconde largeur libre. (G).

16. Système d'étanchéité, comprenant
un profilé d'étanchéité en forme de cordon (10) selon l'une des revendications 1 à 15 ; et
un profilé (90) qui comporte une rainure de réception (80) en contre-dépouille pour la réception du pied d'ancrage (20).

17. Système d'étanchéité selon la revendication 16,
dans lequel le pied d'ancrage (20) comporte deux saillies d'enclenchement (22) s'étendant vers l'extérieur en éloignement l'une de l'autre, avec chacune une longueur totale (C), dans lequel la longueur totale (C) de chaque saillie d'enclenchement (22) est plus petite que la moitié de la largeur libre (D) de la rainure de réception (80) à son emplacement le plus étroit de la contre-dépouille.
